# EUROPÄISCHE PATENTSCHRIFT

(11) **EP 2 923 737 B1**
(45) Veröffentlichungstag und Bekanntmachung des Hinweises auf die Patenterteilung: **13.10.2021**
(21) Anmeldenummer: 15161127.4
(22) Anmeldetag: 26.03.2015
(51) Int. Cl.: A62C 3/08, A62C 37/44, A62C 35/13

(54) **Feuerlöschsystem für ein Luftfahrzeug**
Fire extinguishing system for an aircraft
Système de lutte contre l'incendie pour un aéronef

(30) Priorität: 27.03.2014 DE 102014104302
(43) Veröffentlichungstag der Anmeldung: 30.09.2015
(73) Patentinhaber: Airbus Defence and Space GmbH, 85521 Ottobrunn (DE)
(72) Erfinder: Dreyer, Daniel, 80993 München (DE); Oberhauser, Matthias, 81373 München (DE); Schmidt, Philipp, 21388 Raven (DE)
(74) Vertreter: Isarpatent

(56) Entgegenhaltungen:
- EP-A2- 2 399 649
- US-A- 4 482 018

## Beschreibung

Die Erfindung betrifft ein Feuerlöschsystem für ein Luftfahrzeug. Das Feuerlöschsystem umfasst einen Feuerdetektor zum Detektieren von Feuer, einen ein unter Druck stehendes Feuerlöschmedium enthaltenden ersten Behälter mit einem schaltbaren ersten Auslassventil zum Auslass des Feuerlöschmediums aus dem ersten Behälter, einen ein unter Druck stehendes Feuerlöschmedium enthaltenden zweiten Behälter mit einem schaltbaren zweiten Auslassventil zum Auslass des Feuerlöschmediums aus dem zweiten Behälter, wobei das erste Auslassventil und das zweite Auslassventil jeweils in die Zustände geschlossen und offen schaltbar sind. Weiterhin umfasst das Feuerlöschsystem ein das erste und das zweite Auslassventil mit zumindest einer Auslassöffnung verbindendes Leitungssystem, wobei die zumindest eine Auslassöffnung zum Ausbringen des Feuerlöschmediums in einen vorgegebenen Bereich des Luftfahrzeugs angeordnet und ausgebildet ist. Die Erfindung betrifft weiterhin ein integriertes Anzeige- und Eingabeelement für ein ebensolches Feuerlöschsystem, ein Verfahren zum Betrieb eines ebensolchen Feuerlöschsystems, sowie ein Luftfahrzeug mit einem ebensolchen Feuerlöschsystem.

Gattungsgemäße Feuerlöschsysteme sind bekannt (vgl. hierzu bspw. "Grundlagen der Luftfahrzeugtechnik in Theorie und Praxis", Bd. II, Kap. 16, Auflage 1992, Verlag TÜV Rheinland GmbH). Sie dienen insbesondere zur Feuerbekämpfung von Triebwerksbränden und von Bränden in Laderäumen (engl. "cargo-compartment") von Luftfahrzeugen. Ein solches System zum Löschen eines Feuers im Triebwerk umfasst typischerweise zumindest drei Bedienelemente im Cockpit des Luftfahrzeugs: ein erstes Bedienelement zum Stoppen einer Kraftstoffzufuhr und ggf. zum Kappen anderer Versorgungsleitungen zum und vom Triebwerk, ein zweites Bedienelement zur manuell getriggerten Freisetzung eines Feuerlöschmittels im Triebwerk aus einem ersten Behälter, und ein drittes Bedienelement zur manuell getriggerten Freisetzung eines Feuerlöschmittels im Triebwerk aus einem zweiten Behälter. Das Vorhandensein eines Feuers wird von einem im Triebwerk angeordneten Feuerdetektor erkannt und durch eine Ausgabeeinheit im Cockpit akustisch und optisch signalisiert.

Ein solches typisches Feuerlöschsystem erfordert somit ein mehrmaliges Befassen und Checken der Feuersignalisierung bzw. ein Bedienen mehrerer Bedienelemente über einen Zeitraum von mindestens 30 - 60 s. In Notsituation mit Bränden ist Zeit aber wertvoll und sollte nicht mit dem Monitoring und der Bedienung des Feuerlöschsystems vertan werden. Weiterhin muss konstatiert werden, dass in Notsituationen Fehlbedienungen auch von Feuerlöschsystemen trotz intensiven Pilotentrainings durchaus vorkommen.

Aus der EP 2 399 649 A2 ist ein Feuerlöschsystem für ein Flugzeug bekannt. Das Feuerlöschsystem umfasst mindestens einen Löschmittelspeicher mit einem aktivierbaren Verschlussmittel, das in einem aktivierten Zustand ein Ausströmen des Löschmittels aus dem Löschmittelspeicher ermöglicht, und eine mit dem Verschlussmittel und mindestens einer Auslassöffnung verbundene Zufuhrleitung, mit der das Löschmittel aus dem Löschmittelspeicher der Auslassöffnung zuführbar ist, um es dort zur Feuerbekämpfung auszubringen. Das Feuerlöschsystem umfasst weiterhin eine mit dem Verschlussmittel und einem manuell betätigten Eingabemittel verbundene Steuereinheit, die durch das Verschlussmittel aktivierbar ist. Weiterhin umfasst das Feuerlöschsystem ein oder mehrere Sensorsysteme, mittels denen ein aktueller Flugzeugzustand ermittelbar ist, wobei die Steuereinheit derart ausgeführt und eingerichtet ist, dass das Verschlussmittel abhängig von dem im Zeitpunkt einer Betätigung des Eingabe mittels vorliegenden aktuellen Flugzustands aktiviert wird.

Aus der US 4,482,018 A ist ein Feuerlöschsystem für ein Flugzeug bekannt. Das Feuerlöschsystem umfasst mehrere Behälter mit einem Feuerlöschmittel, das über Ventile zu einer von mehreren Feuerbekämpfungszonen geleitet werden kann. Die Freigabe des Feuerlöschmittels aus einem Behälter wird durch manuelles Drücken eines Druckschalters initiiert. Dabei wird durch wiederholtes manuelles Drücken des Druckschalters das Feuerlöschmittel aus jeweils einem weiteren gefüllten Behälter freigegeben.

Es besteht daher die Aufgabe ein gattungsgemäßes Feuerlöschsystem für ein Luftfahrzeug derart weiterzuentwickeln, dass Bedienfehler des Feuerlöschsystems vermieden werden und der zur Bedienung des Feuerlöschsystems notwendige Zeitaufwand verringert wird.

Die Erfindung ergibt sich aus den Merkmalen der unabhängigen Ansprüche. Vorteilhafte Weiterbildungen und Ausgestaltungen sind Gegenstand der abhängigen Ansprüche. Weitere Merkmale, Anwendungsmöglichkeiten und Vorteile der Erfindung ergeben sich aus der nachfolgenden Beschreibung, sowie der Erläuterung von Ausführungsbeispielen der Erfindung, die in den Figuren dargestellt sind.

Ein vorrichtungsgemäßer Aspekt der Aufgabe ist mit Feuerlöschsystem für ein Luftfahrzeug gelöst. Das Feuerlöschsystem umfasst einen Feuerdetektor zum Detektieren von Feuer, einen ein unter Druck stehendes Feuerlöschmedium enthaltenden ersten Behälter mit einem schaltbaren ersten Auslassventil zum Auslass des Feuerlöschmediums aus dem ersten Behälter, und einen ein unter Druck stehendes Feuerlöschmedium enthaltenden zweiten Behälter mit einem schaltbaren zweiten Auslassventil zum Auslass des Feuerlöschmediums aus dem zweiten Behälter. Das erste Auslassventil und das zweite Auslassventil sind dabei jeweils in die Zustände "geschlossen" und "offen" schaltbar. Weiterhin umfasst das Feuerlöschsystem ein das erste und das zweite Auslassventil mit zumindest einer Auslassöffnung verbindendes Leitungssystem, wobei die zumindest eine Auslassöffnung zum Ausbringen des Feuerlöschmediums in einen vorgegebenen Bereich des Luftfahrzeugs angeordnet und ausgebildet ist. Als Feuerlöschmedium kommen alle heute bekannten und der Luftfahrt einsetzbaren Feuerlöschmittel in Betracht. Das Leitungssystem umfasst vorteilhaft mehrere Auslassöffnungen, die in entsprechenden feuergefährlichen Bereichen des Luftfahrzeugs (Triebwerk, APU (Hilfsturbine), Cargo-Bereich etc.) angeordnet sind.

Das vorgeschlagenen Feuerlöschsystem zeichnet sich dadurch aus, dass ein integriertes Anzeige- und Eingabeelement vorhanden ist, das einen Feueralarm und den aktuellen Zustand jeweils des ersten und des zweiten Auslassventils anzeigt, und mit dem ein Steuergerät durch eine manuelle Eingabe aktiviert wird, wobei das Steuergerät mit dem Feuerdetektor, dem Anzeige- und Eingabeelement, und dem ersten und dem zweiten Auslassventil verbunden ist. Das Steuergerät ist dabei derart ausgeführt und eingerichtet, dass dessen Aktivierung durch eine manuelle Eingabe erst nach dem Anzeigen eines durch den Feuerdetektor getriggerten Feueralarms durch das Anzeige- und Eingabeelement möglich ist. Nach dessen erfolgter Aktivierung schaltet das Steuergerät automatisch zu einer Zeit t₁ = t₀ + Δt₁ das erste Auslassventil in den Zustand "offen", sofern der Feuerdetektor zur Zeit t₁ noch Feuer detektiert, wobei t₀ die Zeit der Aktivierung des Steuergeräts und Δt₁ eine vorgegebene Zeitdauer ist. Dadurch wird das Feuerlöschmedium des ersten Behälters über das Leitungssystem und die Auslassöffnung in den Bereich des Luftfahrzeugs ausgebracht, in dem der Feuerdetektor das Feuer erkannt hat. Weiterhin schaltet das Steuergerät anschließend automatisch zu einer Zeit t₂ = t₁ + Δt₂ das zweite Auslassventil in den Zustand "offen", sofern der Feuerdetektor zur Zeit t₂ noch Feuer detektiert, wobei Δt₂ eine vorgegebene Zeitdauer ist. Dadurch wird das Feuerlöschmedium des ersten Behälters über das Leitungssystem und die Auslassöffnung in den Bereich des Luftfahrzeugs ausgebracht, in dem der Feuerdetektor das Feuer erkannt hat. Ein Umschalten der Auslassventile vom Zustand "offen" in den Zustand "geschlossen" erfolgt vorteilhaft durch eine Wartungsmaßnahme und erfordert eine Rekonfiguration des Feuerlöschsystems.

Die Zeitdauer Δt₁ wird vorteilhaft im Bereich zwischen 5 bis 30 s gewählt und beträgt insbesondere 10 s oder 15 s oder 20 s oder 25 s. Die Zeitdauer Δt₂ wird vorteilhaft im Bereich zwischen 10 bis 40 s gewählt und beträgt insbesondere 20 s oder 25 s oder 30 s oder 35 s.

Durch das integrierte Anzeige- und Eingabeelement reduziert sich der zum Einbau erforderliche Platzbedarf im Cockpit im Vergleich zu den bekannten Feuerlöschsystem mit den zugehörigen Anzeige- und Bedienelementen erheblich. Weiterhin ist nur noch ein Eingabeelement vorhanden, mit dem durch einmalige Bedienung ein automatisierter Feuerlöschvorgang initiiert wird. Der Vorteil des vorgeschlagenen Systems liegt insbesondere darin, dass bei einem durch den Feuerdetektor getriggerten und durch das Anzeige- und Eingabeelement angezeigten Feueralarm lediglich eine Eingabe zur Initialisierung einer automatisiert ablaufenden Steuerung des Feuerlöschsystems erforderlich, wobei der aktuelle Zustand des Feuerlöschsystems immer aktuell angezeigt wird. Die zur Bedienung des Feuerlöschsystems erforderliche Zeit wird daher erheblich reduziert, Fehlbedienungen werden vermieden und der Platzbedarf zur Integration der Bedien- und Anzeigeelemente im Cockpit wird erheblich reduziert. Damit einher geht vorteilhaft eine Verringerung der Masse bzw. des Gewichts des Feuerlöschsystems.

Vorteilhaft umfasst das Anzeige- und Eingabeelement zur Anzeige eines Feueralarms zumindest ein Leuchtmittel, bspw. eine Glühbirne, eine LED oder einen Lichtleiter, der Licht von einer Lichtquelle zur Anzeige des Feueralarms im Anzeige- und Eingabeelement auskoppelt. Die Anzeige des Feueralarms erfolgt vorzugsweise mit Rotlicht.

In einer besonders vorteilhaften Ausführungsform ist das Anzeige- und Eingabeelement als Taster ausgeführt, wobei der Taster aufweist: einen zur Anzeige eines Feueralarms (vorzugsweise rot) beleuchtbaren Tasteroberflächenbereich, eine in der beleuchtbaren Tasteroberfläche angeordnete erste optische Anzeigeeinheit zur Anzeige des aktuellen Zustands des ersten Auslassventils, eine in der beleuchtbaren Tasteroberfläche angeordnete zweite optische Anzeigeeinheit zur Anzeige des aktuellen Zustands des zweiten Auslassventils, und eine Schutzvorrichtung zur Verhinderung eines ungewollten bzw. unbeabsichtigten Betätigens des Tasters. Die Schutzvorrichtung ist vorteilhaft als Kappe ausgebildet, die ggf. mit einer weiteren mechanischen Sicherung (Sicherungsdraht, Verriegelungselement etc.) gesichert ist.

Die erste und die zweite optische Anzeigeeinheit weisen in einer Ausführungsform jeweils eine zweifarbige LED oder zwei einfarbige LEDs auf. Somit kann der Zustand des jeweiligen Auslassventils bspw. derart angezeigt werden, dass der Zustand "Auslassventil geschlossen" in grüner Farbe und der Zustand "Auslassventil offen" in roter Farbe angezeigt wird. Vorteilhaft wird der Zustand der Auslassventile nur dann angezeigt, wenn zuvor das Steuergerät aktiviert wurde. Dadurch kann die sogenannte "Dark Cockpit Philosophy" umgesetzt werden.

Um die Aufmerksamkeit der Cockpitcrew gezielt auf die Anzeige eines vom Feuerdetektor getriggerten Feueralarms zu lenken, wird vorteilhaft das Leuchtmittel zur Anzeige eines Feueralarms mit einer Frequenz zwischen 1 Hz und 5 Hz insbesondere mit 2 Hz oder 3 Hz an- und aus-geschaltet.

Eine Ausgestaltung des Feuerlöschsystems zeichnet sich dadurch aus, dass der erste und der zweite Behälter jeweils einen Sensor zur Ermittlung eines aktuellen Fülldrucks des Feuerlöschmediums aufweisen. Das Steuergerät ist in dieser Ausgestaltung derart ausgeführt und eingerichtet, dass abhängig vom Schaltzustand des ersten und des zweiten Auslassventils eine Kongruenzprüfung zwischen den aktuellen (Schalt-) Zuständen der Auslassventile und den aktuell ermittelten Fülldrücken erfolgt, und sofern nicht eine erwartete Kongruenz ermittelt wird, eine Warnanzeige durch das Anzeige- und Eingabeelement ausgegeben wird. Bei dieser Kongruenzprüfung wird abhängig vom erfassten Zustand des Auslassventils ermittelt, ob dem Zustand "Auslassventil geschlossen" auch ein zugeordneter bzw. damit übereinstimmender Fülldruck, d.h. ein dazu kongruenter Fülldruck vorliegt, insbesondere ein Fülldruck der einem mit Feuerlöschmedium gefüllten Behälter entspricht. Beziehungsweise wird ermittelt, ob dem Zustand "Auslassventil offen" auch ein zugeordneter bzw. damit übereinstimmender Fülldruck, d.h. ein dazu kongruenter Fülldruck vorliegt, insbesondere der einem Behälter entspricht, aus dem das Feuerlöschmedium freigesetzt wurde. Sofern der Zustand des jeweiligen Auslassventils nicht mit dem erfassten Fülldruck des jeweiligen Behälters übereinstimmt wird eine Warnanzeige des Anzeige- und Eingabeelements aktiviert. Die Warnanzeige kann bspw. eine LED, vorzugsweise eine gelb leuchtende LED sein.

Der Feuerdetektor ist vorzugsweise derart im Luftfahrzeug angeordnet, dass durch ihn ein Feuer in einem Triebwerk oder einem Hilfstriebwerk (APU = engl. Auxiliary Power Unit) oder einem Laderaum des Luftfahrzeugs detektierbar ist. Das Steuergerät ist vorzugsweise derart ausgeführt und eingerichtet, dass nach dessen Aktivierung durch das Steuergerät automatisch veranlasst wird: ein Stoppen einer Treibstoffzufuhr zu dem jeweiligen Triebwerk, und/oder eine Abschaltung eines oder mehrerer elektrischer Generatoren des jeweiligen Triebwerks, und/oder ein Stoppen einer Zapfluftzufuhr vom jeweiligen Triebwerk in eine Passagierkabine oder in einen Cargo-Bereich. Durch das Stoppen der Treibstoffzufuhr zu dem betroffenen Triebwerk kann das Feuer gestoppt werden. Durch die weiteren angeführten Maßnahmen kann eine Auswirkung des Feuers auf das Luftfahrzeug und ggf. die Passagiere und Crew verhindert oder begrenzt werden.

Vorteilhaft ist das Anzeige- und Eingabeelement derart ausgeführt, dass Status: "Steuergerät aktiviert" optisch angezeigt wird. Dies kann mit einer entsprechenden LED bspw. in grüner Farbe. Hierzu verfügt das zugeordnetes Anzeige- und Eingabeelement über ein entsprechendes Leuchtmittel, bspw. eine LED.

Vorteilhaft ist das Steuergerät derart ausgeführt und eingerichtet, dass eine einmal erfolgte Aktivierung des Steuergeräts durch eine weitere Eingabe in das Anzeige- und Eingabeelement, bspw. durch ein erneutes Betätigen des Tasters, zurücknehmbar ist. So kann die Cockpitcrew die automatische Ausführung des Löschvorgangs wieder stoppen. Vorteilhaft erfordert diese erneute Eingabe ein vorgegebenes Eingabemuster, bspw. eine bestimmte Abfolge von Tastenbetätigungen pro Zeit oder eine Tastenbetätigung, die eine vorgegebene Zeit andauert, bspw. 3 s oder 5 s. So kann verhindert werden, dass die Ausführung des Löschvorgangs unabsichtlich zurückgenommen wird.

Die Erfindung betrifft weiterhin ein Anzeige- und Eingabeelement für ein Feuerlöschsystem, wie vorstehend ausgeführt, das als Taster ausgeführt ist. Der Taster weist dabei auf: einen zur Anzeige eines Feueralarms beleuchtbaren Tasteroberflächenbereich, eine in der beleuchtbaren Tasteroberfläche angeordnete erste optische Anzeigeeinheit zur Anzeige des aktuellen Zustands des ersten Auslassventils, eine in der beleuchtbaren Tasteroberfläche angeordnete zweite optische Anzeigeeinheit zur Anzeige des aktuellen Zustands des zweiten Auslassventils, und eine Schutzvorrichtung zur Verhinderung eines ungewollten Betätigens des Tasters.

Die Erfindung betrifft schließlich ein Verfahren zum Betrieb eines Feuerlöschsystems für ein Luftfahrzeug, wobei das Feuerlöschsystem einen Feuerdetektor zum Detektieren von Feuer, einen ein unter Druck stehendes Feuerlöschmedium enthaltenden ersten Behälter mit einem schaltbaren ersten Auslassventil zum Auslass des Feuerlöschmediums aus dem ersten Behälter, und einen ein unter Druck stehendes Feuerlöschmedium enthaltenden zweiten Behälter mit einem schaltbaren zweiten Auslassventil zum Auslass des Feuerlöschmediums aus dem zweiten Behälter umfasst. Dabei sind das erste Auslassventil und das zweite Auslassventil jeweils in die Zustände "geschlossen" und "offen" schaltbar. Weiterhin umfasst das Feuerlöschsystem ein das erste und das zweite Auslassventil mit zumindest einer Auslassöffnung verbindendes Leitungssystem, wobei die zumindest eine Auslassöffnung zum Ausbringen des Feuerlöschmediums in einen vorgegebenen Bereich des Luftfahrzeugs angeordnet und ausgebildet ist, sowie ein integriertes Anzeige- und Eingabeelement, das einen durch den Feuerdetektor getriggerten Feueralarm und den aktuellen Zustand jeweils des ersten und des zweiten Auslassventils anzeigt, und mit dem ein Steuergerät durch eine manuelle Eingabe aktiviert wird, wobei das Steuergerät mit dem Feuerdetektor, dem Anzeige- und Eingabeelement, und dem ersten und dem zweiten Auslassventil verbunden ist. Das Steuergerät ist derart ausgeführt und eingerichtet, dass dessen Aktivierung durch eine manuelle Eingabe erst nach dem Anzeigen eines Feueralarms durch das Anzeige- und Eingabeelement möglich ist. Das Verfahren umfasst durch folgende Schritte aus.

Nach einer erfolgten Aktivierung des Steuergeräts zu einer Zeit t₀ durch eine manuelle Eingabe in das Anzeige- und Eingabeelement erfolgt zu einer Zeit t₁ = t₀ + Δt₁ ein automatisches Schalten des ersten Auslassventils in den Zustand "offen" durch das Steuergerät, sofern der Feuerdetektor zur Zeit t₁ noch Feuer detektiert, wobei Δt₁ eine vorgegebene Zeitdauer ist. Anschließend erfolgt zu einer Zeit t₂ = t₁ + Δt₂ ein automatisches Schalten des zweiten Auslassventils in den Zustand "offen" durch das Steuergerät, sofern der Feuerdetektor zur Zeit t₂ noch Feuer detektiert, wobei Δt₂ eine vorgegebene Zeitdauer ist.

Weitere Vorteile, Merkmale und Einzelheiten ergeben sich aus der nachfolgenden Beschreibung, in der - gegebenenfalls unter Bezug auf die Zeichnung - zumindest ein Ausführungsbeispiel im Einzelnen beschrieben ist. Gleiche, ähnliche und/oder funktionsgleiche Teile sind mit gleichen Bezugszeichen versehen.

Es zeigen:
- Fig. 1: schematisierte Darstellung einer Ausführungsform des vorgeschlagenen Feuerlöschsystems,
- Fig. 2: eine Ausführungsform des Anzeige- und Eingabeelements
- Fig. 3a-f: eine Abfolge der Anzeigen des Anzeige- und Eingabeelements gemäß Fig. 2 nach einer Aktivierung des Steuergeräts, und
- Fig. 4: Darstellung eines Ablaufplans nach Aktivierung des Steuergeräts.

Fig. 1 zeigt eine schematisierte Darstellung einer Ausführungsform des vorgeschlagenen Feuerlöschsystems Feuerlöschsystem für ein Luftfahrzeug. Das Feuerlöschsystem umfasst einen Feuerdetektor 111 zum Detektieren von Feuer in einem Triebwerk 112 des Luftfahrzeugs. Das Triebwerk kann auch eine Hilfsturbine (Auxiliray Power Unit = APU) sein. Entsprechende Feuerdetektoren sind dem Fachmann bekannt. Weiterhin umfasst das Feuerlöschsystem einen ein unter Druck stehendes Feuerlöschmedium enthaltenden ersten Behälter 101 mit einem schaltbaren ersten Auslassventil 107 zum Auslass des Feuerlöschmediums aus dem ersten Behälter 101, und einen ein unter Druck stehendes Feuerlöschmedium enthaltenden zweiten Behälter 102 mit einem schaltbaren zweiten Auslassventil 108 zum Auslass des Feuerlöschmediums aus dem zweiten Behälter 102, wobei das erste Auslassventil 107 und das zweite Auslassventil 108 jeweils in die Zustände "geschlossen" und "offen" schaltbar sind. In dem ersten bzw. zweiten Behälter sind Sensoren 105 und 106 angeordnet, mit denen ein Fülldruck des jeweiligen Feuerlöschmediums erfasst wird. Weiterhin umfasst das Feuerlöschsystem ein das erste 107 und das zweite 108 Auslassventil mit zumindest einer Auslassöffnung 110 verbindendes Leitungssystem 109, wobei die zumindest eine Auslassöffnung 109 zum Ausbringen des Feuerlöschmediums in einen vorgegebenen Bereich des Luftfahrzeugs angeordnet und ausgebildet ist.

Weiterhin ist ein integriertes Anzeige- und Eingabeelement 103 vorhanden, das einen Feueralarm und den aktuellen Zustand jeweils des ersten 107 und des zweiten 108 Auslassventils anzeigt und mit dem ein Steuergerät 104 durch eine manuelle Eingabe aktivierbar ist, wobei das Steuergerät 104 mit dem Feuerdetektor 111, dem Anzeige- und Eingabeelement 103, den Sensoren 105 und 106, und dem ersten 107 und dem zweiten 108 Auslassventil verbunden ist. Das Steuergerät 104 ist dazu eingerichtet, dass dessen Aktivierung durch eine manuelle Eingabe erst nach dem Anzeigen eines durch den Feuerdetektor 111 getriggerten Feueralarms durch das Anzeige- und Eingabeelement 103 möglich ist. Weiterhin dass, das Steuergerät 104 nach dessen Aktivierung automatisch zu einer Zeit t₁ = t₀ + Δt₁ das erste Auslassventil 107 in den Zustand offen schaltet, sofern der Feuerdetektor 111 zur Zeit t₁ noch Feuer detektiert, wobei t₀ die Zeit der Aktivierung des Steuergeräts 104 und Δt₁ eine vorgegebene Zeitdauer ist, und das Steuergerät 104 anschließend automatisch zu einer Zeit t₂ = t₁ + Δt₂ das zweite Auslassventil 108 in den Zustand offen schaltet, sofern der Feuerdetektor 111 zur Zeit t₂ noch Feuer detektiert, wobei Δt₂ eine vorgegebene Zeitdauer ist. Das Steuergerät 104 steuert die vom Anzeige- und Eingabeelement 103 ausgegebenen Anzeigen.

Fig. 2 zeigt eine Ausführungsform des Anzeige- und Eingabeelements 103 in Aufsicht, d.h. in der Ansicht, in der ein Pilot das Anzeige- und Eingabeelement 103 im eingebauten Zustand im Cockpit sieht. Das Anzeige- und Eingabeelement umfasst einen Taster 201 zur manuelle Eingabe, eine zur Anzeige eines Feueralarms beleuchtbaren Oberfläche des Tasters 201, eine erste optische Anzeigeeinheit mit Anzeigen 204a-c zur Anzeige des aktuellen Zustands des ersten Auslassventils 107, eine zweite optische Anzeigeeinheit mit Anzeigen 205a-c zur Anzeige des aktuellen Zustands des zweiten Auslassventils 108, und eine Schutzvorrichtung 202 zur Verhinderung eines ungewollten Betätigens des Tasters 201. Schutzvorrichtung ist als Kappe 202 ausgeführt, die an Scharnieren 203 angelenkt ist und aus einer eine Betätigung des Anzeige- und Eingabeelements103 verhindernden ersten Stellung (wie in Fig. 2 dargestellt) in eine zweite klappbar ist, die eine Bedienung des Anzeige- und Eingabeelements103 ermöglicht.

Das abgebildete Anzeige- und Eingabeelement103 weist jeweils einzelne vom Steuergerät 104 ansteuerbare Leuchtdioden LEDs (204a-c, 205a-c, 207) auf. Die grün leuchtende LED 204a zeigt den Zustand: erstes Ventil 107 "geschlossen" an. Die grün leuchtende LED 205a zeigt den Zustand: zweites Ventil 108 "geschlossen" an. Die rot leuchtende LED 204b zeigt den Zustand: erstes Ventil 107 "offen" an. Die rot leuchtende LED 205b zeigt den Zustand: zweites Ventil 108 "geschlossen" an. Die gelb leuchtende LED 204c zeigt eine Warnung an, die angibt, dass keine Kongruenz zwischen Fülldruck des Feuerlöschmediums im ersten Behälter 101 und dem Zustand des ersten Ventils 101 vorliegt. Die gelb leuchtende LED 205c zeigt eine Warnung an, die angibt, dass keine Kongruenz zwischen Fülldruck des Feuerlöschmediums im zweiten Behälter 101 und dem Zustand des zweiten Ventils 102 vorliegt. Die LED 207 kann wahlweise grün oder rot leuchten. Leuchtet sie grün, zeigt sie an, dass das Steuergerät 104 aktiviert wurde. Leuchtet sie rot zeig sie an, dass die Aktivierung des Steuergeräts 104 zurückgenommen wurde und somit die dadurch initiierte automatische Abfolge von Verfahrensschritten gestoppt ist.

Die beleuchtbare Oberfläche weist insbesondere die Beschriftung "FIRE Push" auf, die nur dann zu erkennen ist, wenn ein Feueralarm ausgelöst ist und entsprechend angezeigt wird. In Fig. 1 wird angenommen, dass kein solcher Feueralarm durch den Feuerdetektor 111 getriggert ist, so dass alle LEDs und die Beleuchtung der Fläche 201 aus sind, was der sogenannten "Black-Panel-Philosophie" entspricht. Es sei hierzu angemerkt, dass die LEDs bzw. die Beleuchtung der Fläche 201 dann aktiv sind, wenn die als Kreise dargestellten LEDs schwarz ausgefüllt sind, bzw. wenn die Schrift "FIRE PUSH" zu erkennen ist.

Die Bezugszeichen der Fig. 2 gelten im nachfolgenden auch für die Figuren 3a-f.

Die **Fig. 3a****-f** zeigen eine Abfolge der Anzeige-Zustände des Anzeige- und Eingabeelements 103 gemäß **Fig. 2** nach einer Aktivierung des Steuergeräts. In **Fig. 3a** sind alle LEDs und die Tasterfläche 201 beleuchtet. Dieser Zustand wird im Rahmen eines sogenannten "Annunciator Panel Tests" erzeugt, der dazu dient, zu verifizieren, dass alle Leuchtmittel von Anzeigen im Cockpit funktionieren. In **Fig. 3b** ist der Anzeige-Zustand des Anzeige- und Eingabeelements 103 dargestellt, wenn kein Feuer detektiert wird und kein Systemtest erfolgt. Hier sind alle Leuchtmittel des Anzeige- und Eingabeelements 103 aus.

Wird vom Feuerdetektor 111 ein Feuer detektiert so wird in die Tasterfläche 201 rot beleuchtet (**Fig. 3c**). Die Beleuchtung der Tasterfläche 201 erfolgt hierbei durch ein Blinken mit einer Frequenz von 2 Hz. Nachdem die Crew die Feuerwarnung erkannt hat, wird die Schutzkappe 202 in eine Stellung geklappt, in der der Taster 201 bedient werden kann. Dieser Zustand der Schutzkappe 202 ist ebenfalls in Fig. 3c dargestellt.

Durch einmaliges Drücken des Tasters 201 wird das Steuergerät 104 aktiviert. Unmittelbar nach der Aktivierung ergibt sich der in **Fig. 3d** dargestellte Anzeige-Zustand. Die LEDs 204a und 205a leuchten grün. Was bedeutet dass das erste 107 und das zweite 108 Ventil im Zustand geschlossen sind. Da in **Fig. 3d** die LEDs 204c und 205c nicht leuchten, bedeutet dies, dass das Feuerlöschmittel mit ausreichend Fülldruck in den Behältern 107 und 108 vorhanden ist. Weiterhin leuchtet die LED 207 grün, was anzeigt, dass das Steuergerät 104 aktiviert ist und somit die automatische Abfolge von automatischen Schritten aktiviert ist. Nach der Aktivierung des Steuergeräts 104 geht das Blinken der Taster-Fläche 201 in ein kontinuierliches Leuchten über. In einer Ausführungsform wird durch das Drücken des Tasters 201 auch die Zufuhr des Kraftstoffs zum Triebwerk 112, die Stromversorgung zwischen Triebwerk 112 und Luftfahrzeug sowie die Bleed-Air Leitung zur Kabinenbedruckung gekappt.

Nach einer Zeit t₁ = Δt₁ + t₀ nach der Aktivierung des Steuergeräts zur Zeit t₀ erfolgt ein automatisches Öffnen des ersten Ventils 107 dann, wenn der Feuerdetektor 111 noch Feuer erkennt, so dass dessen Feuerlöschmittel über die Leitungen 109 und die Auslassöffnung 110 in das Triebwerk 112 gelangt, um dort das Feuer zu löschen. Vorliegend ist Δt₁ = 10 s. Da sich der Zustand des ersten Ventils 107 dabei von "geschlossen" auf "offen" ändert, ändert sich auch der Anzeige-Zustand des Anzeige- und Eingabeelements 103, indem die grün leuchtende LED 204a erlischt und die rot leuchtende LED 204b aufleuchtet (siehe **Fig. 3e**). Dieser Anzeige-Zustand gibt also an, dass der erste Behälter 107 kein Feuerlöschmittel enthält, während der zweite Behälter 108 unverändert Feuerlöschmittel mit einem ausreichenden Fülldruck aufweist. In einer Ausgestaltung kann die LED 204a in dem Zeitabschnitt, in dem das Feuerlöschmittel des ersten Behälter 107 verlässt auch grün blinken, und erst wenn kein Feuerlöschmittel mehr im ersten Behälter vorhanden ist, ausgeschaltet werden und die rote leuchtende LED 204b angeschaltet werden.

Wird das Feuer durch die vorstehende Maßnahme gelöscht, d.h. der Feuerdetektor 111 erkennt kein Feuer im Triebwerk 112, dann wird der automatische Ablauf durch das Steuergerät 104 gestoppt und die Beleuchtung der Taster-Oberfläche 201 ausgeschaltet. Wird durch diese Maßnahme das Feuer jedoch nicht gelöscht, d.h. der Feuerdetektor 111 erkennt weiterhin Feuer im Triebwerk 112, dann wird vom Steuergerät 104 zu einer Zeit t₂ = t₁ + Δt₂ das zweite Ventil 108 automatisch geöffnet. Vorliegend ist Δt₁ = 15 s. Enthält dann auch der zweite Behälter kein Feuerlöschmittel mehr, dann ergibt sich der in **Fig. 3f** dargestellte Anzeige-Zustand. Es sei angemerkt, dass solange der Feuerdetektor 111 Feuer erkennt, die Taster-Fläche 201 kontinuierlich beleuchtet wird. Demzufolge zeigt der Anzeige-Zustand von Fig.3f an, dass trotz des Ausbringens von Feuerlöschmittel aus dem ersten und dem zweiten Behälter, das Feuer nicht gelöscht werden konnte.

**Fig. 4** zeigt eine Darstellung eines Ablaufplans nach Aktivierung des Steuergeräts, wie er bereits vorstehend erläutert wurde. Der Ablaufplan umfasst die selbsterklärenden Schritte 401 bis 405.

Obwohl die Erfindung im Detail durch bevorzugte Ausführungsbeispiele näher illustriert und erläutert wurde, so ist die Erfindung nicht durch die offenbarten Beispiele eingeschränkt und andere Variationen können vom Fachmann hieraus abgeleitet werden, ohne den Schutzumfang der Erfindung, die in den Ansprüchen definiert wird, zu verlassen. Es ist daher klar, dass eine Vielzahl von Variationsmöglichkeiten existiert. Es ist ebenfalls klar, dass beispielhaft genannte Ausführungsformen wirklich nur Beispiele darstellen, die nicht in irgendeiner Weise als Begrenzung etwa des Schutzbereichs, der Anwendungsmöglichkeiten oder der Konfiguration der Erfindung aufzufassen sind. Vielmehr versetzen die vorhergehende Beschreibung und die Figurenbeschreibung den Fachmann in die Lage, die beispielhaften Ausführungsformen konkret umzusetzen, wobei der Fachmann in Kenntnis des offenbarten Erfindungsgedankens vielfältige Änderungen beispielsweise hinsichtlich der Funktion oder der Anordnung einzelner, in einer beispielhaften Ausführungsform genannter Elemente vornehmen kann, ohne den Schutzbereich zu verlassen, der durch die Ansprüche definiert wird.

### Bezugszeichen

- 101: erster Behälter
- 102: zweiter Behälter
- 103: Anzeige- und Eingabeelement
- 104: Steuergerät
- 105, 106: Sensor zur Erfassung des Fülldrucks
- 107: erstes Ventil
- 108: zweites Ventil
- 109: Leitung für das Feuerlöschmittel
- 110: Auslassöffnung
- 111: Feuerdetektor
- 112: Triebwerk oder APU
- 201: Taster / Taster-Oberfläche
- 202: Schutzkappe
- 203: Scharniere
- 204a-c: LEDs zur Anzeige des Zustandes des ersten Behälters bzw. des ersten Ventils
- 205a-c: LEDs zur Anzeige des Zustandes des zweiten Behälters bzw. des zweiten Ventils
- 206: Oberseite des Anzeige- und Eingabeelements
- 207: zweifarbige LED zur Anzeige des Aktivierungszustandes des Steuergeräts
- 401-405: Verfahrensschritte

## Patentansprüche

1. Feuerlöschsystem für ein Luftfahrzeug, mit
- einem Feuerdetektor (111) zum Detektieren von Feuer,
- einem, ein unter Druck stehendes Feuerlöschmedium enthaltenden ersten Behälter (101), mit einem schaltbaren ersten Auslassventil (107) zum Auslass des Feuerlöschmediums aus dem ersten Behälter (101),
- einem, ein unter Druck stehendes Feuerlöschmedium enthaltenden zweiten Behälter (102), mit einem schaltbaren zweiten Auslassventil (108) zum Auslass des Feuerlöschmediums aus dem zweiten Behälter (102), wobei das erste Auslassventil (107) und das zweite Auslassventil (108) jeweils in die Zustände geschlossen und offen schaltbar sind,
- einem das erste (107) und das zweite (108) Auslassventil mit zumindest einer Auslassöffnung (110) verbindenden Leitungssystem (109), wobei die zumindest eine Auslassöffnung (109) zum Ausbringen des Feuerlöschmediums in einen vorgegebenen Bereich des Luftfahrzeugs angeordnet und ausgebildet ist, **dadurch gekennzeichnet, dass** ein integriertes Anzeige- und Eingabeelement (103) vorhanden ist, das einen Feueralarm und den aktuellen Zustand jeweils des ersten (107) und des zweiten (108) Auslassventils anzeigt, und mit dem ein Steuergerät (104) durch eine manuelle Eingabe aktivierbar ist, wobei das Steuergerät (104) mit dem Feuerdetektor (111), dem Anzeige- und Eingabeelement (103), und dem ersten (107) und dem zweiten (108) Auslassventil verbunden ist, wobei das Steuergerät (104) derart ausgeführt und eingerichtet ist, dass:
- dessen Aktivierung durch eine manuelle Eingabe erst nach dem Anzeigen eines durch den Feuerdetektor (111) getriggerten Feueralarms durch das Anzeige- und Eingabeelement (103) möglich ist,
- das Steuergerät (104) nach dessen Aktivierung automatisch zu einer Zeit t₁ = t₀ + Δt₁ das erste Auslassventil (107) in den Zustand offen schaltet, sofern der Feuerdetektor (111) zur Zeit t₁ noch Feuer detektiert, wobei t₀ die Zeit der Aktivierung des Steuergeräts (104) und Δt₁ eine vorgegebene Zeitdauer ist, und
- das Steuergerät (104) anschließend automatisch zu einer Zeit t₂ = t₁ + Δt₂ das zweite Auslassventil (108) in den Zustand offen schaltet, sofern der Feuerdetektor (111) zur Zeit t₂ noch Feuer detektiert, wobei Δt₂ eine vorgegebene Zeitdauer ist.

2. Feuerlöschsystem nach Anspruch 1,
bei dem das Anzeige- und Eingabeelement (103) zur Anzeige eines Feueralarms ein Leuchtmittel umfasst.

3. Feuerlöschsystem nach Anspruch 1 oder 2,
bei dem das Anzeige- und Eingabeelement (103) umfasst:
- einen Taster (201) zur manuelle Eingabe,
- einer zur Anzeige eines Feueralarms beleuchtbaren Oberfläche des Tasters (201),
- eine erste optische Anzeigeeinheit (204a-b) zur Anzeige des aktuellen Zustands des ersten Auslassventils (107),
- eine zweite optische Anzeigeeinheit (205a-b) zur Anzeige des aktuellen Zustands des zweiten Auslassventils (108), und
- eine Schutzvorrichtung (202) zur Verhinderung eines ungewollten Betätigens des Tasters (201).

4. Feuerlöschsystem nach Anspruch 3,
bei dem die Schutzvorrichtung (202) als Kappe ausgebildet ist.

5. Feuerlöschsystem nach Anspruch 3 oder 4,
bei dem die erste (204a-b) und die zweite (205a-b) optische Anzeigeeinheit jeweils eine zweifarbige LED oder zwei einfarbige LEDs aufweist.

6. Feuerlöschsystem nach einem der Ansprüche 2 bis 5,
bei dem das Leuchtmittel zur Anzeige eines Feueralarms mit einer Frequenz zwischen 1Hz und 5 Hz insbesondere mit 2 Hz oder 3Hz an und aus geschaltet wird.

7. Feuerlöschsystem nach einem der Ansprüche 1 bis 6,
bei dem die Zeitdauer Δt₁ im Bereich zwischen 5 bis 30 s liegt und insbesondere 10 s oder 15 s oder 20 s beträgt.

8. Feuerlöschsystem nach einem der Ansprüche 1 bis 7,
bei dem die Zeitdauer Δt₂ im Bereich zwischen 10 bis 40 s liegt und insbesondere 20 s oder 25 s oder 30 s oder 35 s beträgt.

9. Feuerlöschsystem nach einem der Ansprüche 1 bis 8,
bei dem der erste (101) und der zweite Behälter (102) jeweils einen Sensor (105, 106) zur Ermittlung eines aktuellen Fülldrucks des Feuerlöschmediums aufweisen, und das Steuergerät (104) derart ausgeführt und eingerichtet ist, dass abhängig vom Schaltzustand des ersten (107) und des zweiten (108) Auslassventils eine Kongruenzprüfung zwischen den aktuellen Schaltzuständen der Auslassventile (107, 108) und den aktuell ermittelten Fülldrücken erfolgt, und sofern nicht eine erwartete Kongruenz ermittelt wird, eine Warnanzeige (204c, 205c) durch das Anzeige- und Eingabeelement (103) ausgegeben wird.

10. Feuerlöschsystem nach einem der Ansprüche 1 bis 9,
bei dem der Feuerdetektor (111) derart angeordnet ist, dass durch ihn ein Feuer in einem Triebwerk oder Hilfstriebwerk(112) des Luftfahrzeugs detektierbar ist, und das Steuergerät (104) derart ausgeführt und eingerichtet ist, dass nach dessen Aktivierung durch das Steuergerät (104) automatisch veranlasst wird:
- ein Stoppen einer Treibstoffzufuhr zu dem jeweiligen Triebwerk (112), und/oder
- eine Abschaltung eines oder mehrerer elektrischer Generatoren des jeweiligen Triebwerks (112), und/oder
- ein Stoppen einer Zapfluftzufuhr vom jeweiligen Triebwerk (112) in eine Passagierkabine oder in einen Cargo-Bereich.

11. Feuerlöschsystem nach einem der Ansprüche 1 bis 10,
bei dem der Status: "Steuergerät aktiviert" in dem Anzeige- und Eingabeelement (103) mittel einer Anzeige (207) optisch angezeigt wird.

12. Feuerlöschsystem nach einem der Ansprüche 1 bis 11,
bei dem das Steuergerät (104) derart ausgeführt und eingerichtet ist, dass eine erfolgte Aktivierung des Steuergeräts (104) durch eine weitere Eingabe in das Anzeige- und Eingabeelement (103) zurücknehmbar ist.

13. Luftfahrzeug mit einem Feuerlöschsystem nach einem der Ansprüche 1 bis 12, bei dem die zumindest eine Auslassöffnung (110) in einem Triebwerk oder Hilfstriebwerk (112), einem Passagierraum oder einem Laderaum des Luftfahrzeugs und das integrierte Anzeige- und Eingabeelement (103) im Cockpit des Luftfahrzeugs angeordnet sind.

14. Verfahren zum Betrieb eines Feuerlöschsystems für ein Luftfahrzeug, wobei das Feuerlöschsystem umfasst:
- einen Feuerdetektor (111) zum Detektieren von Feuer,
- einen ein unter Druck stehendes Feuerlöschmedium enthaltenden ersten Behälter (101) mit einem schaltbaren ersten Auslassventil (107) zum Auslass des Feuerlöschmediums aus dem ersten Behälter (101),
- einen ein unter Druck stehendes Feuerlöschmedium enthaltenden zweiten Behälter (102) mit einem schaltbaren zweiten Auslassventil (108) zum Auslass des Feuerlöschmediums aus dem zweiten Behälter (102), wobei das erste Auslassventil (107) und das zweite Auslassventil (108) jeweils in die Zustände geschlossen und offen schaltbar sind,
- ein das erste (107) und das zweite (108) Auslassventil mit zumindest einer Auslassöffnung (110) verbindendes Leitungssystem (109), wobei die zumindest eine Auslassöffnung (110) zum Ausbringen des Feuerlöschmediums in einen vorgegebenen Bereich des Luftfahrzeugs angeordnet und ausgebildet ist,
- ein integriertes Anzeige- und Eingabeelement (103), das einen durch den Feuerdetektor (111) getriggerten Feueralarm und den aktuellen Zustand jeweils des ersten (107) und des zweiten (108) Auslassventils anzeigt, und mit dem ein Steuergerät (104) durch eine manuelle Eingabe aktivierbar ist, wobei das Steuergerät (104) mit dem Feuerdetektor (111), dem Anzeige- und Eingabeelement (103), und dem ersten (107) und dem zweiten (108) Auslassventil verbunden ist,
wobei das Steuergerät (104) derart ausgeführt und eingerichtet ist, dass dessen Aktivierung durch eine manuelle Eingabe erst nach dem Anzeigen eines Feueralarms durch das Anzeige- und Eingabeelement (103) möglich ist, mit folgenden Schritten:
- nach einer erfolgten Aktivierung des Steuergeräts (104) zu einer Zeit t₀ erfolgt zur Zeit t₁ = t₀ + Δt₁ ein automatisches Schalten des ersten Auslassventils (107) in den Zustand offen durch das Steuergerät (104), sofern der Feuerdetektor (111) zur Zeit t₁ noch Feuer detektiert, wobei Δt₁ eine vorgegebene Zeitdauer ist, und
- anschließend erfolgt zu einer Zeit t₂ = t₁ + Δt₂ ein automatisches Schalten des zweiten Auslassventils (108) in den Zustand offen durch das Steuergerät (104), sofern der Feuerdetektor (111) zur Zeit t₂ noch Feuer detektiert, wobei Δt₂ eine vorgegebene Zeitdauer ist.

## Claims

1. Fire extinguishing system for an aircraft, with
- a fire detector (111) for detecting fire,
- a first container (101), containing pressurized fire extinguishing medium, with a switchable first outlet valve (107) for letting out the fire extinguishing medium from the first container (101),
- a second container (102), containing pressurized fire extinguishing medium, with a switchable second outlet valve (108) for letting out the fire extinguishing medium from the second container (102), wherein the first outlet valve (107) and the second outlet valve (108) are each switchable into the closed and open states,
- a system of lines (109) connecting the first outlet valve (107) and the second outlet valve (108) to at least one outlet opening (110), wherein the at least one outlet opening (109) is arranged and designed for delivering the fire extinguishing medium into a predetermined area of the aircraft,
**characterized in that** there is an integrated indicating and inputting element (103), which indicates a fire alarm and the current state respectively of the first outlet valve (107) and the second outlet valve (108), and with which a control device (104) can be activated by a manual input, wherein the control device (104) is connected to the fire detector (111), the indicating and inputting element (103), and the first outlet valve (107) and the second outlet valve (108),
wherein the control device (104) is configured and set up in such a way that:
- its activation by a manual input is only possible after the indication of a fire alarm triggered by the fire detector (111) by the indicating and inputting element (103),
- after its activation, the control device (104) automatically switches the first outlet valve (107) into the open state at a time t₁ = t₀ + Δt₁ as long as the fire detector (111) still detects fire at the time t₁, where t₀ is the time of the activation of the control device (104) and Δt₁ is a predetermined time period, and
- the control device (104) subsequently automatically switches the second outlet valve (108) into the open state at a time t₂ = t₁ + Δt₂, as long as the fire detector (111) still detects fire at the time t₂, where Δt₂ is a predetermined time period.

2. Fire extinguishing system according to Claim 1,
in which the indicating and inputting element (103) for indicating a fire alarm comprises a lighting means.

3. Fire extinguishing system according to Claim 1 and 2,
in which the indicating and inputting element (103) comprises:
- a pushbutton (201) for manual input,
- a surface of the button (201) that can be illuminated for indicating a fire alarm,
- a first optical indicating unit (204a-b) for indicating the current state of the first outlet valve (107),
- a second optical indicating unit (205a-b) for indicating the current state of the second outlet valve (108), and
- a protective device (202) for preventing unwanted actuation of the button (201).

4. Fire extinguishing system according to Claim 3,
in which the protective device (202) is formed as a cap.

5. Fire extinguishing system according to Claim 3 or 4, in which the first optical indicating unit (204a-b) and the second optical indicating unit (205a-b) each have a two-coloured LED or two single-coloured LEDs.

6. Fire extinguishing system according to one of Claims 2 to 5,
in which the lighting means for indicating a fire alarm is switched on and off with a frequency of between 1 Hz and 5 Hz, in particular with 2 Hz or 3 Hz.

7. Fire extinguishing system according to one of Claims 1 to 6,
in which the time period Δt₁ lies in the range between 5 and 30 s and is in particular 10 s or 15 s or 20 S.

8. Fire extinguishing system according to one of Claims 1 to 7,
in which the time period Δt₂ lies in the range between 10 and 40 s and is in particular 20 s or 25 s or 30 s or 35 s.

9. Fire extinguishing system according to one of Claims 1 to 8,
in which the first container (101) and the second container (102) each have a sensor (105, 106) for ascertaining the current filling pressure of the fire extinguishing medium, and the control device (104) is configured and set up in such a way that, dependent on the switching state of the first outlet valve (107) and the second outlet valve (108), a congruence check between the current switching states of the outlet valves (107, 108) and the currently ascertained filling pressures is performed, and unless an expected congruence is ascertained, a warning indication (204c, 205c) is output by the indicating and inputting element (103).

10. Fire extinguishing system according to one of Claims 1 to 9,
in which the fire detector (111) is arranged in such a way that a fire in an engine or auxiliary engine (112) of the aircraft can be detected by it, and the control device (104) is configured and set up in such a way that, after its activation by the control device (104), the following is automatically instigated:
- stopping of a fuel supply to the respective engine (112), and/or
- switching off of one or more electrical generators of the respective engine (112), and/or
- stopping of a bleed air supply from the respective drive (112) into a passenger cabin or into a cargo area.

11. Fire extinguishing system according to one of Claims 1 to 10,
in which the status: "control device activated" is visually indicated in the indicating and inputting element (103) by means of an indicator (207).

12. Fire extinguishing system according to one of Claims 1 to 11,
in which the control device (104) is configured and set up in such a way that a performed activation of the control device (104) can be retracted by a further input into the indicating and inputting element (103) .

13. Aircraft with a fire extinguishing system according to one of Claims 1 to 12, in which the at least one outlet opening (110) is arranged in an engine or auxiliary engine (112), a passenger space or a cargo space of the aircraft and the integrated indicating and inputting element (103) is arranged in the cockpit of the aircraft.

14. Method for operating a fire extinguishing system for an aircraft, wherein the fire extinguishing system comprises:
- a fire detector (111) for detecting fire,
- a first container (101), containing pressurized fire extinguishing medium, with a switchable first outlet valve (107) for letting out the fire extinguishing medium from the first container (101),
- a second container (102), containing pressurized fire extinguishing medium, with a switchable second outlet valve (108) for letting out the fire extinguishing medium from the second container (102), wherein the first outlet valve (107) and the second outlet valve (108) are each switchable into the closed and open states,
- a system of lines (109) connecting the first outlet valve (107) and the second outlet valve (108) to at least one outlet opening (110), wherein the at least one outlet opening (110) is arranged and designed for delivering the fire extinguishing medium into a predetermined area of the aircraft,
- an integrated indicating and inputting element (103), which indicates a fire alarm triggered by the fire detector (111) and the current state respectively of the first outlet valve (107) and the second outlet valve (108), and with which a control device (104) can be activated by a manual input, wherein the control device (104) is connected to the fire detector (111), the indicating and inputting element (103), and the first outlet valve (107) and the second outlet valve (108),
wherein the control device (104) is configured and set up in such a way that its activation by a manual input is only possible after the indication of a fire alarm by the indicating and inputting element (103), with the following steps:
- after an activation of the control device (104) has taken place at a time t₀, an automatic switching of the first outlet valve (107) into the open state is performed by the control device (104) at the time t₁ = t₀ + Δt₁, as long as the fire detector (111) still detects fire at the time t₁, where Δt₁ is a predetermined time period, and
- subsequently, an automatic switching of the second outlet valve (108) into the open state is performed by the control device (104) at a time t₂ = t₁ + Δt₂, as long as the fire detector (111) still detects fire at the time t₂, where Δt₂ is a predetermined time period.

## Revendications

1. Système d'extinction d'incendie destiné à un aéronef, ledit système comprenant
- un détecteur d'incendie (111) destiné à détecter un incendie,
- un premier récipient (101) contenant un milieu d'extinction d'incendie sous pression et pourvu d'une première vanne de sortie commutable (107) destinée à évacuer le milieu d'extinction d'incendie du premier récipient (101),
- un deuxième récipient (102) contenant un milieu d'extinction sous pression et pourvu d'une deuxième vanne de sortie commutable (108) destinée à évacuer le milieu d'extinction d'incendie du deuxième récipient (102), la première vanne de sortie (107) et la deuxième vanne de sortie (108) étant chacune commutables dans les états fermé et ouvert,
- un système de conduites (109) reliant les première (107) et deuxième (108) vannes de sortie à au moins une ouverture de sortie (110), l'au moins une ouverture de sortie (109) étant disposée et conçue pour évacuer le milieu d'extinction d'incendie dans un zone spécifiée de l'aéronef, **caractérisé en ce qu'**un élément d'indication et d'entrée intégré (103) est prévu qui produit une alarme incendie et l'état actuel des première (107) et deuxième (108) vannes de sortie, et qui permet d'activer un organe de commande (104) par une entrée manuelle, l'organe de commande (104) étant relié au détecteur d'incendie (111), à l'élément d'indication et d'entrée (103) et aux première (107) et deuxième (108) vannes de sortie,
l'organe de commande (104) étant conçu et réalisé de telle sorte que :
- son activation par entrée manuelle ne soit possible qu'après qu'une alarme incendie déclenchée par le détecteur d'incendie (111) a été produite par l'élément d'indication et d'entrée (103),
- l'organe de commande (104) commute automatiquement, après son activation, la première vanne de sortie (107) à l'état ouvert à un instant t₁ = t₀ + Δt₁, à condition que le détecteur d'incendie (111) détecte toujours un incendie à l'instant t₁, t₀ étant l'instant d'activation de l'organe de commande (104) et Δt₁ étant une durée spécifiée, et
- l'organe de commande (104) commute ensuite automatiquement la deuxième vanne de sortie (108) à l'état ouvert à un instant t₂ = t₁ + Δt₂, à condition que le détecteur d'incendie (111) détecte toujours un incendie à l'instant t₂, Δt₂ étant une durée spécifiée.

2. Système d'extinction d'incendie selon la revendication 1,
dans lequel l'élément d'indication et d'entrée (103) destiné à produire une alarme incendie comprend une source lumineuse.

3. Système d'extinction d'incendie selon la revendication 1 ou 2,
dans lequel l'élément d'indication et d'entrée (103) comprend :
- un bouton (201) destiné à l'entrée manuelle,
- une surface du bouton (201) qui peut être éclairée pour produire une alarme incendie
- une première unité d'indication optique (204a-b) destinée à produire l'état actuel de la première vanne de sortie (107),
- une deuxième unité d'indication optique (205a-b) destinée à produire l'état actuel de la deuxième vanne de sortie (108), et
- un dispositif de protection (202) destiné à empêcher l'actionnement intempestif du bouton (201).

4. Système d'extinction d'incendie selon la revendication 3.
dans lequel le dispositif de protection (202) est réalisé sous la forme d'un capuchon.

5. Système d'extinction d'incendie selon la revendication 3 ou 4,
dans lequel la première (204a-b) et la deuxième (205a-b) unité d'indication optique comportent chacune une LED bicolore ou deux LED monocolores.

6. Système d'extinction d'incendie selon l'une des revendications 2 à 5,
dans lequel la source lumineuse d'indication d'une alarme incendie est allumée et éteinte à une fréquence comprise entre 1 Hz et 5 Hz, notamment de 2 Hz ou 3 Hz.

7. Système d'extinction d'incendie selon l'une des revendications 1 à 6,
dans lequel la durée Δt₁ est comprise entre 5 et 30 s et en particulier est de 10 s ou 15 s ou 20 s.

8. Système d'extinction d'incendie selon l'une des revendications 1 à 7,
dans lequel la durée Δt₂ est comprise entre 10 et 40 s et notamment est de 20 s ou 25 s ou 30 s ou 35 s.

9. Système d'extinction d'incendie selon l'une des revendications 1 à 8,
dans lequel le premier (101) et le deuxième récipient (102) comportent chacun un capteur (105, 106) destiné à déterminer une pression de remplissage actuelle du milieu d'extinction d'incendie, et l'organe de commande (104) est conçu et réalisé de manière à effectuer, en fonction de l'état de commutation des première (107) et deuxième (108) vannes de sortie, un essai de concordance entre les états de commutation actuels des vannes de sortie (107, 108) et les pressions de remplissage actuellement déterminées et, si une concordance attendue n'est pas déterminée, une indication d'alarme (204c, 205c) est délivrée par l'élément d'indication et d'entrée (103).

10. Système d'extinction d'incendie selon l'une des revendications 1 à 9,
dans lequel le détecteur d'incendie (111) est disposé de manière à pouvoir détecter un incendie dans un propulseur ou un propulseur auxiliaire (112) de l'avion, et l'organe de commande (104) est conçu et réalisé de manière que, après son activation, l'organe de commande (104) ordonne automatiquement :
- de cesser une alimentation en carburant du propulseur respectif (112), et/ou
- d'arrêter un ou plusieurs générateurs électriques du propulseur respectif (112), et/ou
- de cesser une amenée d'air de distribution allant du propulseur respectif (112) à une cabine passagers ou à une soute.

11. Système d'extinction d'incendie selon l'une des revendications 1 à 10,
dans lequel l'état : « organe de commande activé » est indiqué optiquement dans l'élément d'indication et d'entrée (103) à l'aide d'un moyen d'indication (207).

12. Système d'extinction d'incendie selon l'une des revendications 1 à 11,
dans lequel l'organe de commande (104) est conçu et réalisé de manière qu'une activation effective de l'organe de commande (104) puisse être supprimée par une autre entrée dans l'élément d'indication et d'entrée (103) .

13. Aéronef comprenant un système d'extinction d'incendie selon l'une des revendications 1 à 12, dans lequel l'au moins une ouverture de sortie (110) est ménagée dans un propulseur ou propulseur auxiliaire (112), une cabine passagers ou une soute de l'aéronef et l'élément d'indication et d'entrée (103) est disposé dans le cockpit de l'avion.

14. Procédé de fonctionnement d'un système d'extinction d'incendie destiné à un aéronef, le système d'extinction d'incendie comprenant :
- un détecteur d'incendie (111) destiné à détecter un incendie,
- un premier récipient (101) contenant un milieu d'extinction d'incendie sous pression et pourvu d'une première vanne de sortie commutable (107) destinée à évacuer le milieu d'extinction d'incendie du premier récipient (101),
- un deuxième récipient (102) contenant un milieu d'extinction sous pression et pourvu d'une deuxième vanne de sortie commutable (108) destinée à évacuer le milieu d'extinction d'incendie du deuxième récipient (102), la première vanne de sortie (107) et la deuxième vanne de sortie (108) étant chacune commutables dans les états fermé et ouvert,
- un système de conduites (109) reliant les première (107) et deuxième (108) vannes de sortie à au moins une ouverture de sortie (110), l'au moins une ouverture de sortie (110) étant disposée et conçue pour évacuer le milieu d'extinction d'incendie dans un zone spécifiée de l'aéronef,
- un élément d'indication et d'entrée intégré (103) qui produit une alarme incendie déclenchée par le détecteur d'incendie (111) et l'état actuel des première (107) et deuxième (108) vannes de sortie, et qui permet d'activer un organe de commande (104) par une entrée manuelle, l'organe de commande (104) étant relié au détecteur d'incendie (111), à l'élément d'indication et d'entrée (103) et aux première (107) et deuxième (108) vannes de sortie,
l'organe de commande (104) étant conçu et réalisé de telle sorte que son activation par entrée manuelle ne soit possible qu'après qu'une alarme incendie a été produite par l'élément d'indication et d'entrée (103), le procédé comprenant les étapes suivantes :
- après une activation effective de l'organe de commande (104) à un instant t₀, une commutation automatique de la première vanne de sortie (107) à l'état ouvert est effectuée à un instant t₁ = t₀ + Δt₁ par l'organe de commande (104) à condition que le détecteur d'incendie (111) détecte toujours un incendie à l'instant t₁, Δt₁ étant une durée spécifiée, et
- une commutation automatique de la deuxième vanne de sortie (108) à l'état ouvert est ensuite effectuée à un instant t₂ = t₁ + Δt₂ par l'organe de commande (104) à condition que le détecteur d'incendie (111) détecte toujours un incendie à l'instant t₂, Δt₂ étant une durée spécifiée.
